# EUROPÄISCHE PATENTSCHRIFT

(11) **EP 0 436 528 B1**
(45) Veröffentlichungstag und Bekanntmachung des Hinweises auf die Patenterteilung: **24.02.1993**
(21) Anmeldenummer: 88908666.6
(22) Anmeldetag: 10.10.1988
(51) Int. Cl.: C25F 7/00, G21F 9/00

(54) **VORRICHTUNG ZUM ELEKTROPOLIEREN VON OBERFLÄCHEN**
ELECTRIC SURFACE-POLISHING DEVICE
DISPOSITIF D'ELECTROPOLISSAGE DE SURFACES

(43) Veröffentlichungstag der Anmeldung: 17.07.1991
(73) Patentinhaber: SIEMENS AKTIENGESELLSCHAFT, 80333 München (DE)
(72) Erfinder: WEBER, Robert, D-8525 Uttenreuth (DE)
(86) Internationale Anmeldenummer: DE8800626
(87) Internationale Veröffentlichungsnummer: WO9004053

(56) Entgegenhaltungen:
- EP-A- 0 146 833
- WO-A-88/00617
- DE-A- 2 841 896
- US-A- 3 370 175
- US-A- 4 581 335
- Dialog information services, File 55, BIOSIS, BIOSIS number 84024973, Leemans R et al: "A broad-host-range expression vector based on the p1 promoter of coliphage lambda regulated synthesis of human interleukin 2 in erwini and serratia species", J Bacteriol 169 (5), 1987, 1899-1904
- Diog Information Services, File 55, BIOSIS, BIOSIS number 81081249, Lastick S M et al: "Overproduction of escherichia.coli xylose isomerase", Biotechnol Lett 8 (1), 1986, 1-6

## Beschreibung

Die Erfindung bezieht sich auf eine Vorrichtung zum Elektropolieren von Oberflächen mit einem mittels einer Führungsvorrichtung an der zu elektropolierenden Oberfläche entlangführbaren, mit Ausnahme der der zu elektropolierenden Oberfläche zugewandten Seite allseitig geschlossenen Gehäuse, mit einer Dichtung zwischen dem Gehäuserand und der zu elektropolierenden Oberfläche, mit einer im Gehäuse gehalterten Elektrode und mit am Gehäuse angeschlossenen Hilfseinrichtungen zur Stromversorgung und zur Versorgung mit Elektrolytflüssigkeit.

Durch die DE-OS 33 45 278 ist es bekannt, metallische Oberflächen von kerntechnischen Anlagen durch. Elektropolieren zu dekontaminieren. Bei dieser Vorrichtung wird eine Schwammelektrode, die an einem sich an der Innenoberfläche eines hohlzylindrischen Körpers abstützenden Fahrgestell gehaltert ist, gegen diese Innenoberfläche gedrückt und mit dem Fahrgestell längs dieser Oberfläche verfahren. Diese Vorrichtung geht recht sparsam mit den Elektrolyten um, weil die Elektrode in einem Gehäuse eingebaut ist, das mit Ausnahme der Seite, an der die Elektrode an der zu elektropolierenden Oberfläche anliegt, allseitig geschlossen ist. Aus diesem Gehäuse, das mit umlaufenden Dichtlippen an der zu elektropolierenden Oberfläche anliegt, wird von der Elektrode abtropfende Elektrolytflüssigkeit abgesaugt und in einen Elektrolytvorratsbehälter zurückgepumpt. Mit.dieser Vorrichtung konnten Rohre und Innenflächen von Behältern mit gutem Erfolg dekontaminiert werden. Obwohl diese schwammartige Elektrode von einem Gehäuse umschlossen ist, das nur zu der zu dekontaminierenden Oberfläche hin offen ist und mittels einer Dichtung an der zu dekontaminierenden Oberfläche zur Anlage bringbar ist, bleiben beim Verschieben des Gehäuses an den bereits dekontaminierten Oberflächenabschnitten geringe Mengen von Elektrolytflüssigkeit haften. Diese an den dekontaminierten Oberflächenteilen haftenden Elektrolytreste stören bei der Wiederinbetriebnahme der dekontaminierten Anlagenteile. Sie müssen daher zuvor durch umfangreiche Spülmaßnahmen beseitigt werden.

Der Erfindung liegt die Aufgabe zugrunde, diese Vorrichtung zum Elektropolieren von Oberflächen soweit zu ertüchtigen, daß möglichst keine Elektrolytreste an den zu dekontaminiert Oberflächenteilen hängen bleiben bzw. deren Menge deutlich verringert wird.

Diese Aufgabe wird durch die Merkmale des Anspruchs 1 gelöst. Weitere vorteilhafte Ausgestaltungen der Erfindung sind den Ansprüchen 2 bis 11 zu entnehmen.

Dadurch, daß das Gehäuse mitsamt der Elektrode im Innern eines äußeren, mit Ausnahme der der zu elektropolierenden Oberfläche zugewandten Seite allseitig geschlossenen Gehäuses eingebaut ist, wobei das äußere Gehäuse an seinem Rand eine Dichtung trägt und mit Anschlüssen für die Zu- und Abführung zu einer Spülflüssigkeit sowie mit Durchführungen für die Zu- und Abführung von Elektrolytflüssigkeit von und zum inneren Gehäuse versehen ist, wird es möglich, die beim Elektropolieren und Verschieben der beiden Gehäuse auf der elektropolierten Oberfläche zurückbleibenden Elektrolytreste zwischen den beiden Gehäusen mit Spülflüssigkeit zu verdünnen und wegzuspülen. Zugleich wird so auch eine Vorreinigung der nachfolgend zu elektropolierenden Oberflächenteile erreicht.

Die Anpassung an unterschiedliche Krümmungsradien von Behälterwänden und Rohrleitungen wird erleichtert, wenn in vorteilhafter Ausgestaltung der Erfindung das innere Gehäuse relativ zum äußeren Gehäuse senkrecht zur offenen Seite der beiden Gehäuse hin verschiebbar gelagert ist. In diesem Fall kann die Schwammelektrode bei starker Krümmung der Wand zusammen mit dem inneren Gehäuse weiter zu der zu elektropolierenden Oberfläche hin geschoben und besser an dieser zur Anlage gebracht werden. Dabei übernimmt die flexible Gehäusedichtung den Ausgleich zwischen der geraden Gehäusekante und der Krümmung der Behälterwand. So kann auch bei gekrümmten Oberflächen die Gefahr von Leckagen an den Dichtungen vermindert werden.

In weiterer vorteilhafter Ausgestaltung der Erfindung kann auch die Elektrode im Innern des inneren Gehäuses senkrecht zur offenen Seite derselben verschiebbar gelagert sein. Dies ermöglicht es, den Anlagedruck der Elektrode bei unterschiedlichen Krümmungen der zu elektropolierenden Oberfläche annähernd konstant zu halten.

Eine Minimierung der Verunreinigung der elektropolierten Oberflächenteile mit Elektrolyt ergibt sich, wenn bei kerntechnischen Anlagen in besonders vorteilhafter Ausgestaltung der Erfindung als Spülflüssigkeit Deionat verwendet ist. In diesem Fall sind die Spülflüssigkeit bzw. die Deionatreste, die an der elektropolierten Oberfläche hängen bleiben problemlos mit dem beim Betrieb solcher Anlagen ohnehin meist verwendeten Deionat vermischbar und wird eine weitere Behandlung oder Spülung der Oberfläche überflüssig.

Besonders geringe Rückstandsmengen an Elektrolyt werden erreicht, wenn in besonders vorteilhafter Ausgestaltung der Erfindung eine an die Spülflüssigkeitszuführungsleitung angeschlossene, und mit auf den Spalt zwischen den Rändern des inneren und äußeren Gehäuses ausgerichtete Spritzdüsen ausgerüstete Ringleitung am äußeren Gehäuse, zwischen äußerem und inneren Gehäuse, befestigt ist. In diesem Fall werden die Elektrolytreste durch den Spritzdruck der Spülflüssigkeit aus der Oberfläche herausgespült, verdünnt und mit der Spülflüssigkeit abgesaugt.

Weitere Einzelheiten der Erfindung werden anhand eines in den Figuren dargestellten Ausführungsbeispiels erläutert. Es zeigen:
FIG 1 einen Querschnitt durch eine auf einen zu elektropolierenden Behälter aufgesetzte erfindungsgemäße Vorrichtung zum Elektropolieren von Oberflächen und
FIG 2 einen vergrößerten Querschnitt durch den Kopfteil der erfindungsgemäßen Vorrichtung.

Die Figur 1 zeigt im Querschnitt einen zu dekontaminierenden Behälter 2, auf dem eine Arbeitsbühne 4 aufgesetzt ist, welche einen zentralen Durchbruch 6 trägt. Über diesen Durchbruch ist ein mit Rollen 8, 9 (nur zwei dargestellt) um die Symmetrieachse 10 des Behälters 2 auf der Arbeitsbühne 4 drehbarer Drehtisch 12 gelagert. An dem Drehtisch ist ein zentraler Hauptmast 14 senkrecht zur Tischebene verschiebbar geführt. Die vertikale Verschiebung des Hauptmastes 14 erfolgt Über einen angedeuteten Vertikalantrieb 16 mit einem in eine Zahnstange 18 des Hauptmastes eingreifenden Ritzel 20. Die Drehung des Hauptmastes 14 um die Symmetrieachse 10 des Behälters 2 erfolgt über einen am Rand des Drehtisches 12 befestigten Horizontalantrieb 22 mit einem in einen Zahnkranz 26 der Arbeitsbühne 4 eingreifenden Ritzel 24. Am unteren Ende des Hauptmastes 14 ist ein Manipulatorarm 28 um eine horizontale Achse 30 schwenkbar gelagert. Die Einstellung der Schwenklage des Manipulatorarms erfolgt über einen Seiltrieb 32. An diesem Manipulatorarm 28 ist das äußere Gehäuse 34 der Vorrichtung zum Elektropolieren von Oberflächen an einen an dem Manipulatorarm 28 längsverschiebbaren Tragarm 36 befestigt. Am unteren Ende des zentralen Hauptmastes 14 sind ein Deionatbehälter 38, ein Elektrolytbehälter 40 sowie je eine Umwälzpumpe 41, 42 für das Deionat und die Elektrolytflüssigkeit befestigt. An der Unterseite der Arbeitsbühne 4 und am unteren Ende des Hauptmastes 14 sind Fernsehkameras 44, 45 und eine Beleuchtungseinrichtung 46 befestigt.

In der gegenüber der Figur 1 vergrößerten Darstellung der Figur 2 erkennt man das mittels des Tragarms 36 am Manipulatorarm 28 gehalterte äußere Gehäuse 34 mit all seinen Einbauten. Dieses äußere Gehäuse 24 hat einen zylindrischen Grundriß und ist mit Ausnahme der dem Tragarm 36 gegenüberliegenden Seite allseitig geschlossen. An der der zu elektropolierenden Oberfläche 48 zugewandten offenen Seite trägt der Rand dieses äußeren Gehäuses 34 eine Dichtung 50. Längs der Symmetrieachse 52 des Tragarms 36, durch diesen und durch das äußere Gehäuse 34 hinourch ein Stempel 54 längs verschiebbar gelagert. Am vorderen Ende des Stempels 54 ist eine Schwammelektrode 56 mittels eines Kugelgelenkes 58 zweidimensional schwenkbar gelagert. Zwischen der Schwammelektrode 56 und dem äußeren Gehäuse 34 ist ein etwas kleineres inneres Gehäuse 60 auf dem Stempel 54 längs verschiebbar gelagert. Dieses innere Gehäuse 60 ist ebenfalls mit Ausnahme der der zu elektropolierenden Oberfläche zugewandten Seite allseitig geschlossen. Es hat im Ausführungsbeispiel ebenfalls einen zylindrischen Querschnitt und stützt sich mit einem weitgehend durchbrochenen Ringwulst 61 an der Innenwand des äußeren Gehäuses 34 ab. An dem Rand des inneren Gehäuses 60 ist ebenfalls eine umlaufende Dichtung 62 angebracht, die mit der zu elektropolierenden Oberfläche 48 in Eingriff bringbar ist. Über eine über den Stempel 54 gestülpte, sich einerseits am inneren Gehäuse 60 und andererseits am äußeren Gehäuse 34 abstützende Feder 64 wird das innere Gehäuse 60 und auch der Stempel mit der Schwammelektrode 54 aus dem äußeren Gehäuse 60 in Richtung auf die zu elektropolierende Oberfläche 48 gedrückt. Zwischen dem äußeren Gehäuse 34 und dem Manipultorarm 28 ist eine weitere Feder 68 eingespannt, die das äußere Gehäuse 34 vom Manipulatorarm wegdrückt.

Der Stempel 54 ist, wie aus der Figur 1 ersichtlich wird, zugleich Kolbenstange eines im Inneren des Manipulatorarms 28 eingebauten Hydraulikzylinders 70. Der Stempel 54 kann somit entgegen der Kraft der Federn 64, 68 in den Manipulatorarm 28 hineingezogen oder auch wieder herausgedrückt werden. Dabei überträgt die am Stempel befestigte Scheibe 66 durch Anschlag an das innere Gehäuse 60 die Rückzugsbewegung des Stempels 54 auf die beiden Gehäuse 34, 60. Der mit dem äußeren Gehäuse 34 fest verschweißte Tragarm 36 ist seinerseits längsverschieblich über den Manipulatorarm 28 geschoben. Der Stellweg des Tragarms 36 auf dem Manipulatorarm 28 wird durch einen in eine Längsnut 72 des Manipultorarms eintauchenden Anschlagstift 74 des Tragarms begrenzt.

Der Schwamm 76 der Schwammelektrode 56 ist über zwei durch die hintere Wandung sowohl des inneren als auch des äußeren Gehäuses hindurchgeführte Rohrleitungen 78, 79 für die Zuführung von Elektrolytflüssigkeit an die Elektrolytumwälzpumpe 42 angeschlossen. Das innere Gehäuse ist außerdem über mindestens eine durch die Rückwand des äußeren Gehäuses 34 hindurchgeführte Rohrleitung 80, 81 für die Absaugung von Elektrolytflüssigkeit mit dem Elektrolytbehälter 40 verbunden. Das äußere Gehäuse 34 trägt an seiner Innenseite eine Ringleitung 82 mit zur elektropolierenden Oberfläche 48 ausgerichteten Spritzdüsen 84, 85, die über eine Spülflüssigkeitszuführungsleitung 86 an die Spülflüssigkeitspumpe 41 angeschlossen ist. Außerdem ist das äußere Gehäuse 34 an eine Absaugleitung 88 für Spülflüssigkeit angeschlossen. Diese Absaugleitung mündet in den Spülflüssigkeitsbehälter 38, der im Ausführungsbeispiel mit Deionat gefüllt ist.

Um mit der Vorrichtung beispielsweise die Innenwand 48 eines Behälters 2 zu elektropolieren, wird zunächst der zentrale Hauptmast 14 mittels des Vertikalantriebs 16 in die gewünschte Höhe abgesenkt und sodann der Manipulatorarm 28 über den Seiltrieb 32 in die Arbeitsposition, d. h. im Ausführungsbeispiel in die horizontale Position, geschwenkt. In dieser Position können durch Entspannen des Hydraulikzylinders 70 die Schwammelektrode 56, das innere Gehäuse 60 und das äußere Gehäuse 34 durch die Federn 64, 68 an der zu elektropolierenden Oberfläche, d. h. im Ausführungsbeispiel an die Innenwand 48 des Behälters 2, angedrückt werden. Dabei wird das äußere Gehäuse 34 über die sich am äußeren Gehäuse und am Manipulatorarm 28 abstützende Feder 68 mit ihrer Dichtung 45 rtrtg qmt Behälterwandung gedrückt. Das innere Gehäuse wird durch die zwischen dem inneren Gehäuse und äußeren Gehäuse gespannte Feder 64 mit ihrer Dichtung 62 gegen die Behälterwandung 48 gedrückt. In dieser Position der beiden Gehäuse kann der Hydraulikzylinder 70 den Stempel 54 mit der Schwammelektrode 56 zusätzlich gegen die zu elektropolierende Behälterwandung drücken.

Nachdem die Vorrichtung so in Arbeitsposition gebracht ist, kann die Schwammelektrode 56 über die Rohrleitungen 78, 79 und die der Elektrolytumwälzpumpe 42 mit Elektrolytflüssigkeit versorgt werden. Das überschüssige Elektrolyt wird über die Absaugleitungen 80, 81 aus dem inneren Gehäuse 60 wieder in den Elektrolytbehälter zurückgesaugt. Zugleich wird Spülflüssigkeit, im Ausführungsbeispiel Deionat, mit der Umwälzpumpe 41 aus dem Deionatbehälter 38 in die Ringleitung 82 und durch die Spritzdüsen 84, 85 (nur zwei dargestellt) gedrückt. Das sich im äußeren Behälter ansammelnde Deionat wird über die Absaugleitung 88 in den Spülflüssigkeitsbehälter 38 zurückgesaugt. Beim Verschieben der Gehäuse über die Oberfläche des Behälters findet nun bei eingeschaltetem Strom ein oberflächiger Abtrag von Material von der Behälterwandung statt. Die abgetragenen Partikel werden von der Elektrolytflüssigkeit weggeschwemmt und mit dieser über die Rohrleitungen 80, 81 in den Elektrolytbehälter 40 abgesaugt. Sie können in hier nicht weiter dargestellter Weise über eine zwischengeschaltete Filtriereinrichtung abgefiltert werden. Die elektropolierten Bereiche der Behälterwand, die beim Verschieben der Gehäuse unter der Dichtlippe 62 des inneren Gehäuses 60 zum Vorschein kommen, sind mit geringen Mengen an Elektrolytflüssigkeit benetzt. Diese Reste an Elektrolytflüssigkeit werden zwischen dem inneren und dem äußeren Gehäuse von der mit Überdruck aus den Spritzdüsen 84, 85 gegen die Behälterwand spritzenden Spülflüssigkeit abgespült, so daß, wenn diese elektropolierten und dekontaminierten Oberflächenteile an der Dichtung 50 des äußeren Gehäuses 34 zum Vorschein kommen, diese im wesentlichen nur noch mit Spülflüssigkeit, im vorliegenden Fall mit Deionat, benetzt sind.

In hier nicht weiter dargestellter Weise kann das abgezogene Deionat wahlweise jeweils durch frisches Deionat ersetzt oder das abgezogene Deionat vor der Rückleitung in den Spülflüssigkeitsbehälter aufgearbeitet werden. Es ist auch denkbar, daß zwischen dem inneren und dem äußeren Gehäuse rotierende Bürsten eingebaut werden, die auf die zu elektropolierende Oberfläche bürsten. Hierdurch werden an der Oberfläche haftende Elektrolytteile und Reste von abgetragenem Material mechanisch weggewischt. Anstelle der Verwendung von Spritzdüsen kann alternativ auch das äußere Gehäuse 34 vollständig mit Deionat geflutet werden. Auch ist es möglich, den Druck im äußeren Gehäuse 34 etwas über dem Druck des inneren Gehäuses 6D zu halten und dadurch wirkungsvoll zu verhindern, daß Elektrolyt aus dem inneren Gehäuse austreten kann. Zugleich kann durch diesen Druckunterschied ein stärkeres Anpressen der Lippdichtungen erreicht werden. Dies gilt auch für die innere Lippdichtung 62, wenn diese - abweichend zum Ausführungsbeispiel - ähnlich wie die äußere Lippdichtung 50 mit je einer inneren und äußeren Lippe ausgeführt ist.

Durch diese Vorrichtung wird wirkungsvoll verhindert, daß Elektrolytflüssigkeit durch die Dichtung 62 des inneren Gehäuses 60 und durch die Dichtung 50 des äußeren Gehäuses 34 austreten kann. Es ist ein großer Vorteil dieser Vorrichtung, daß nicht nur die nach dem Elektropolieren noch anhaftenden Elektrolytreste weggeschwemmt werden, sondern daß beim Verschieben der Vorrichtung über die zu elektropolierende Oberfläche auch eine Vorreinigung des Bereiches, bei dem anschließend elektropoliert werden soll, erreicht werden kann. Diese Vorrichtung zum Elektropolieren ermöglicht es, infolge ihres Aufbaus, auch unter Wasser zu arbeiten. Diese Möglichkeit, auch unter Wasser arbeiten zu können, ist insbesondere bei kerntechnischen Anlagen von großem Vorteil, weil so die Strahlenbelastung in der Umgebung wirkungsvoll abgesenkt werden kann. Schließlich kann der Arbeitsfortschritt laufend über die unter der Arbeitsbühne 4 und am unteren Ende des Hauptmastes 14 befestigten Fernsehkameras 44, 45 beobachtet werden.

## Patentansprüche

1. Vorrichtung zum Elektropolieren von Oberflächen mit einem mittels einer Führungsvorrichtung (4, 12, 14, 28) an der zu elektrapolierenden Oberfläche entlangführbaren, mit Ausnahme der der zu elektropolierenden Oberfläche zugewandten Seite allseitig geschlossenen Gehäuse (60), mit einer Dichtung (62) zwischen dem Gehäuserand und der zu elektropolierender. Oberfläche, mit einer im Gehäuse gehalterten Elektrode (56) und mit am Gehäuse angeschlossenen Hilfseinrichtungen (41, 42) zur Stromversorgung und zur Versorgung mit Elektralytflüssigkeit, **dadurch gekennzeichnet**, daß das Gehäuse (60) mitsamt der Elektrode (56) im Inneren eines äußeren, mit Ausnahme der der zu elektropolierenden Oberfläche zugewandten Seite, allseitig geschlossenen Gehäuses (34) eingebaut ist, wobei das äußere Gehäuse an seinem Rand eine Dichtung (56) trägt und mit Anschlüssen (86, 88) für die Zu- und Abführung einer Spülflüssigkeit sowie mit Durchführungen für die Zu- und Abführung von Elektrolytflüssigkeit von und zum inneren Gehäuse versehen ist.

2. Vorrichtung nach Anspruch 1, **dadurch gekennzeichnet**, daß das innere Gehäuse (60) relativ zum äußeren Gehäuse (34) senkrecht zur offenen Seite der beiden Gehäuse verschiebbar gelagert ist.

3. Vorrichtung nach Anspruch 1 oder 2, **dadurch gekennzeichneit**, daß die Elektrode (56) im Innern des inneren Gehäuses (60) senkrecht zur offenen Seite desselben verschiebbar gelagert ist.

4. Vorrichtung nach einem oder mehreren der vorhergeherden Ansprüche, **dadurch gekennzeichnet**, daß die Spülflüssigkeit Deionat ist.

5. Vorrichtung nach einem oder mehreren der vorhergehenden Ansprüche, **dadurch gekennzeichnet**, daß eine an die Spülflüssigkeitszuführungsleitung (86) angeschlossene und mit auf den Spalt zwischen den Rändern des inneren und äußeren Gehäuses ausgerichteten Spritzdüsen (84, 85) ausgerüstete Ringleitung (82) am äußeren Gehäuse (34) zwischen äußerem Gehäuse und innerem Gehäuse befestigt ist.

6. Vorrichtung nach einem oder mehreren der vorhergehenden Ansprüche, **dadurch gekennzeichnet**, daß im Spalt zwischen dem äußeren und dem inneren Gehäuse rotierend oder schwingend auf der zu elektropolierenden Oberfläche reibende Bürsten vorgesehen sind.

7. Vorrichtung nach einem oder mehreren der vorhergehenden Ansprüche, **dadurch gekennzeichnet**, durch die Verwendung einer Schwammelektrode (56).

8. Vorrichtung nach einem oder mehreren der vorhergehenden Ansprüche, **dadurch gekennzeichnet**, durch die Verwendung von hochflexiblen Lippdichtungen (50, 62).

9. Vorrichtung nach einem oder mehreren der vorhergehenden Ansprüche, **dadurch gekennzeichnet**, daß die Führungsvorrichtung zum Elektropolieren der inneren Oberflächen von Behältern einen zentralen Hauptmast (14) mit einem an seinem unteren Ende schwenkbar gelagerten Manipulatorarm (28) umfaßt, wobei das äußere Gehäuse (34) am äußeren Ende des Manipulatorarms (28) in Längsrichtung desselben verschiebbar ist und zusammen mit dem Manipulatorarm um die Symmetrieachse (10) des Behälters (2) drehbar gelagert ist.

10. Vorrichtung nach Anspruch 9, **dadurch gekennzeichnet**, daß der zentrale Hauptmast (14) mittels eines Drehtisches (12) um eine vertikale Achse drehbar ist.

11. Vorrichtung nach Anspruch 9 oder 10, **dadurch gekennzeichnet**, daß die Vorratsbehälter (38, 40) für die Elektrolytflüssigkeit und die Spülflüssigkeit sowie die zugehörigen Förderpumpen (41, 42) am unteren Ende des Hauptmastes (14) angeordnet sind.

## Claims

1. Apparatus for electropolishing surfaces, having a housing (60) which can be guided along the surface to be electropolished by means of a guiding apparatus (4, 12, 14, 28) and which is closed on all sides with the exception of the side facing the surface to be electropolished, having a seal (62) between the housing edge and the surface to be electropolished, having an electrode (56) held in the housing, and having auxiliary devices (41, 42) connected to the housing for the current supply and for the supply of electrolytic fluid, characterised in that the housing (60) together with the electrode (56) is installed inside an outer housing (34) which is closed on all sides with the exception of the side facing the surface to be electropolished, with the outer housing bearing a seal (50) on its edge and being provided with connections (86, 88) for the supply and removal of a rinsing fluid and also with ducts for the supply and removal of electrolytic fluid from and to the inner housing.

2. Apparatus according to claim 1, characterised in that the inner housing (60) is mounted so as to be displaceable relative to the outer housing (34) perpendicularly to the open side of the two housings.

3. Apparatus according to claim 1 or 2, characterised in that the electrode (56) is mounted so as to be displaceable inside the inner housing (60) perpendicularly to the open side of the same.

4. Apparatus according to one or several of the preceding claims, characterised in that the rinsing fluid is deionized water.

5. Apparatus according to one or several of the preceding claims, characterised in that a ring line (82), which is connected to the rinsing fluid supply line (86) and which is equipped with spray nozzles (84, 85) aligned with the gap between the edges of the inner and outer housing, is secured to the outer housing (34) between outer housing and inner housing.

6. Apparatus according to one or several of the preceding claims, characterised in that brushes are provided rotating or oscillating in the gap between the outer and the inner housing, rubbing the surface to be electropolished.

7. Apparatus according to one or several of the preceding claims, characterised by the use of a sponge electrode (56).

8. Apparatus according to one or several of the preceding claims, characterised by the use of highly flexible lip seals (50, 62).

9. Apparatus according to one or several of the preceding claims, characterised in that the guiding apparatus for electropolishing the inner surface of containers comprises a central main mast (14) with a manipulator arm (28) which is pivotally mounted at its lower end, with the outer housing (34) being displaceable at the outer end of the manipulator arm (28) in the longitudinal direction of the same and being rotatably mounted together with the manipulator arm about the axis of symmetry (10) of the container (2).

10. Apparatus according to claim 9, characterised in that the central main mast (14) is rotatable about a vertical axis by means of a revolving table (12).

11. Apparatus according to claim 9 or 10, characterised in that the storage containers (38, 40) for the electrolytic fluid and the rinsing fluid and also the associated conveying pumps (41, 42) are arranged at the lower end of the main mast (14).

## Revendications

1. Dispositif d'électropolissage de surfaces comprenant un boîtier (60) qui peut être guidé au moyen d'un dispositif de guidage (4, 12, 14, 28) le long de la surface à électropolir, et qui est fermé de tous côtés, à l'exception du côté tourné vers la surface à électropolir, une garniture d'étanchéité (62) entre le bord du boîtier et la surface à électropolir, une électrode (56) maintenue dans le boîtier et des dispositifs auxiliaires (41, 42) raccordés au boîtier et d'alimentation en courant électrique et d'alimentation en électrolyte liquide, caractérisé en ce que le boîtier (60) est monté en même temps que l'électrode (56) à l'intérieur d'un boîtier (34) extérieur fermé de tous côtés, à l'exception du côté tourné vers la surface à électropolir, le boîtier extérieur portant sur son bord une garniture d'étanchéité (50) et étant muni de raccords (86, 88) pour amener et évacuer un liquide de lavage, ainsi que de traversées pour amener de l'électrolyte liquide du boîtier intérieur et l'évacuer vers le boîtier intérieur.

2. Dispositif suivant la revendication 1, caractérisé en ce que le boîtier (60) intérieur est monté coulissant par rapport au boîtier (34) extérieur, perpendiculairement au côté ouvert des deux boîtiers.

3. Dispositif suivant la revendication 1 ou 2, caractérisé en ce que l'électrode (56) est montée coulissante à l'intérieur du boîtier (60) intérieur perpendiculairement au côté ouvert de celui-ci.

4. Dispositif suivant l'une ou plusieurs des revendications précédentes, caractérisé en ce que le liquide de lavage est de l'eau désionisée.

5. Dispositif suivant l'une ou plusieurs des revendications précédentes, caractérisé en ce qu'un conduit annulaire (82), raccordé au conduit d'amenée (86) du liquide de lavage et muni de buses de projection (84, 85) dirigées sur l'intervalle compris entre les bords du boîtier intérieur et du boîtier extérieur, est fixé au boîtier (34) extérieur entre le boîtier extérieur et le boîtier intérieur.

6. Dispositif suivant l'une ou plusieurs des revendications précédentes, caractérisé en ce qu'il est prévu, dans l'intervalle compris entre le boîtier extérieur et le boîtier intérieur, des brosses tournantes ou oscillantes frottant sur la surface à électropolir.

7. Dispositif suivant l'une ou plusieurs des revendications précédentes, caractérisé par l'utilisation d'une électrode poreuse (56).

8. Dispositif suivant l'une ou plusieurs des revendications précédentes, caractérisé par l'utilisation de garnitures d'étanchéité (50, 62) à lèvres très souples.

9. Dispositif suivant l'une ou plusieurs des revendications précédentes, caractérisé en ce que le dispositif de guidage pour électropolir la surface intérieure de cuves comprend un mât principal (14) central ayant un bras manipulateur (28) monté basculant à son extrémité inférieure, le boîtier (34) extérieur coulissant à l'extrémité extérieure du bras manipulateur (28) dans la direction longitudinale de celui-ci et étant monté tournant en même temps que le bras manipulateur, par rapport à l'axe de symétrie (10) de la cuve (2).

10. Dispositif suivant la revendication 9, caractérisé en ce que le mât principal (14) central peut tourner, par rapport à un axe vertical, au moyen d'un plateau tournant (12).

11. Dispositif suivant la revendication 9 ou 10, caractérisé en ce que les réservoirs (38, 40) d'électrolyte liquide et de liquide de lavage, ainsi que les pompes d'alimentation (41, 42) correspondantes sont disposés à l'extrémité inférieure du mât principal (14).
